# EUROPÄISCHE PATENTSCHRIFT

(11) **EP 2 196 428 B1**
(45) Veröffentlichungstag und Bekanntmachung des Hinweises auf die Patenterteilung: **31.07.2013**
(21) Anmeldenummer: 09075524.0
(22) Anmeldetag: 27.11.2009
(51) Int. Cl.: B66C 23/70

(54) **Teleskopausleger**
Telescopic extender
Flèche télescopique

(30) Priorität: 15.12.2008 DE 202008016604 U
(43) Veröffentlichungstag der Anmeldung: 16.06.2010
(73) Patentinhaber: Terex Cranes Germany GmbH, 66482 Zweibrücken (DE)
(72) Erfinder: Bauer, Martin, 66879 Steinwenden (DE); Krebs, Thomas, Dipl.-Ing., 66440 Blieskastel (DE)
(74) Vertreter: Meissner, Peter E.

(56) Entgegenhaltungen:
- EP-A1- 0 673 876
- WO-A1-2009/056122
- DE-A1- 19 824 672
- DE-A1-102006 023 371
- DE-C1- 10 142 847

## Beschreibung

Die Erfindung betrifft einen Teleskopausleger, insbesondere Teleskopausleger für Mobilkran, mit einem Grundkasten, in dem ein oder mehrere Innenkästen im wesentlichen koaxial in einander geführt sind, die nacheinander durch ein als hydraulisches Zylinder/Kolben-System ausgebildetes Teleskopiersystem wahlweise ein - und ausfahrbar sind, wobei das hydraulische Zylinder/Kolben-System an einem seiner beiden Enden im Grundkasten fixiert ist und mit seinem ausfahrbarem Teil mittels einer Sicherungs- und Verriegelungseinheit (SVE) an den jeweils zu verfahrenden Innenkasten ankoppelbar ist und der jeweilige Innenkasten in mindestens einer eingefahrenen und in seiner ausgefahrenen Stellung jeweils durch eine von den Sicherungs- und Verriegelungseinheiten (SVE) betätigbare Verbolzungseinrichtung gegenüber dem nächstgrößeren Innenkasten oder dem Grundkasten mechanisch verriegelbar und unmittelbar vor dem Verfahren zur Durchführung des Ankoppelns entriegelbar ist,
und wobei am zunächst innersten Innenkasten am außenseitigen Ende ein Kopf mit oder ohne Umlenkrollen vorgesehen ist.

Aus der DE 101 42 847 C1 ist ein Teleskopausleger mit einer derartig ausgebildeten Sicherungs- und Verriegelungseinheit- kurz SVE genannt - bekannt.

Weiterhin ist es aus der DE 10 2006 023 371 A1 bekannt den Kranausleger verlängerbar auszugestalten, wozu der die Umlenkrolle aufnehmende Kopf so gestaltet ist, dass alle für die Funktion des Kopfes notwendigen Teile am Außenumfang des bis dahin innersten Kastens angeordnet sind, so dass der vordere Querschnitt dieses innersten Kastens so frei ist, dass ein der weiteren Verlängerung dienender Kasten in diesen bisher innersten Kasten einschiebbar ist.

Aufgabe der Erfindung ist es, das Einführen, insbesondere Zusammenbringen des neuen Kastens mit dem aufnehmenden Innenkasten zu erleichtern.

Gelöst wird diese Aufgabe erfindungsgemäß dadurch dass der Kopf derart ausgebildet ist, dass alle zum Kopf gehörenden Teile außerhalb des freien Querschnittes dieses Innenkastens angeordnet sind, so dass für eine Verlängerung des Auslegers ein weiterer Auslegerkasten in diesen Innenkasten einschiebbar ist dass an der Innenseite des Kopfes sich diametral gegenüberliegend je eine nach vorne offene Verbolzungsgabel angeordnet ist, in die die Verriegelungsbolzen des einzuschiebenden neuen Innenkastens zu dessen Zentrierung einführbar sind und dass die Sicherungs- und Verriegelungseinheit zum Ankoppeln dieses Innenkastens bis zur Position des Verriegelungsbolzens vorfahr- bzw. ausfahrbar ist.

Die beidseitig am Kopf angeordneten, nach vorn offenen Verbolzungsgabeln ermöglichen ein einfaches Einfädeln des einzuschiebenden neuen Innenkastens mit seinem ebenfalls beidseitig, kongruent zu den Verbolzungsgabeln angeordneten Verriegelungsbolzen.
Das Teleskopiersystem fährt soweit in den einzuschiebenden Kasten, dass die mit der am ausfahrbaren Zylinder befindlichen Verbolzungseinrichtung (SVE) den Kasten ankoppelt (sichert) und anschließend mechanisch die Verriegelungsbolzen entriegeln kann.
Danach wir der einzuschiebende Kasten mit der Teleskopiereinheit in das vorhandene Auslegerteil hineingezogen und kann an jeder beliebigen Verriegelungsstelle wieder verriegelt werden. Dieser Vorgang erfolgt automatisch mittels vorhandener Steuerung.
Die Demontage erfolgt in umgekehrter Reihenfolge.

Die Erfindung soll nachfolgend mit Bezug auf die Zeichnungen erläutert werden. Dabei zeigt:
Fig.1 eine perspektivische Ansicht des Kopfes eines aufnehmenden Kastens eines Teleskopauslegers und einen in diesen einzuführenden neuen Kasten,
Fig.2 das Einführen und
Fig.3 den eingeführten und den aufnehmenden Kasten jeweils aufgeschnitten mit dem darin angeordneten Teleskopiersystem und der Sicherungs- und Verriegelungseinrichtung SVE.

Der aufnehmende Kasten eines Teleskopauslegers, der ein Innenkasten oder auch der Grundkasten sein kann, ist in den Figuren mit 1 bezeichnet.

Gemäß der DE 10 2006 023 371 A1 ist dieser Kasten an seinem vorderen Ende mit einem Kopf 8, der die Umlenkrollen 9 trägt, ausgerüstet, wobei dieser Kopf mit allen seinen Funktionsteilen so angeordnet ist, dass er den Außenumfang des Kastens 1 umgibt, so dass dessen vordere lichte Querschnittsfläche frei bleibt.
Damit kann zur Verlängerung des Auslegers ein neuer Innenkasten 2 in diesen aufnehmenden Kasten 1 eingeschoben werden.

Dieser Innenkasten ist mit dem üblichen Verriegelungsbolzen 4 an seinem hinteren Ende versehen.

Um nun das Zusammenbringen der beiden Kästen 1 und 2 zu erleichtern, sind am Kopf 8, und zwar an dessen Innenseite, sich diametral gegenüberliegend nach vorne offen Verbolzungsgabeln 3 angebracht.

In diese werden die Verriegelungsbolzen 4 eingeführt, so dass damit die beiden Kästen zueinander positioniert werden.

Dies ist in der Figur 2 dargestellt.

Die Figur 3 zeigt die im Inneren der Kästen angeordnete Teleskopiersystem 6,10 mit der Sicherungs- und Verriegelungseinrichtung 7, die sich am ausfahrbaren Zylinder 10 befindet.

Das Teleskopiersystem fährt soweit in den einzuschiebenden Kasten 2, dass die mit der am ausfahrbaren Zylinder 10 befindlichen Verbolzungseinrichtung (SVE) 7 den Kasten ankoppelt (sichert) und anschließend mechanisch die Verriegelungsbolzen 4 entriegeln kann.
Danach wir der einzuschiebende Kasten 2 mit der Teleskopiereinheit in das vorhandene Auslegerteil 1 hineingezogen und kann an jeder beliebigen Verriegelungsstelle wieder verriegelt werden.

## Patentansprüche

1. Teleskopausleger, insbesondere Teleskopausleger für Mobilkran, mit einem Grundkasten (1), in dem ein oder mehrere Innenkästen im wesentlichen koaxial in einander geführt sind, die nacheinander durch ein als hydraulisches Zylinder/Kolben-System ausgebildetes Teleskopiersystem Sicherungs- und Verriegelungseinheit (7) (6,10) wahlweise ein - und ausfahrbar sind, wobei das hydraulische Zylinder/Kolben-System an einem seiner beiden Enden im Grundkasten fixiert ist und mit seinem ausfahrbarem Teil mittels eine an den jeweils zu verfahrenden Innnenkasten ankoppelbar ist und der jeweilige Innenkasten in mindestens einer eingefahrenen und in seiner ausgefahrenen Stellung jeweils durch eine von den Sicherungs- und Verriegelungseinheiten (7) betätigbare Verbolzungseinrichtung gegenüber dem nächstgrößeren Innenkasten oder dem Grundkasten mechanisch verriegelbar und unmittelbar vor dem Verfahren zur Durchführung des Ankoppelns entriegelbar ist,
und wobei am zunächst innersten Innenkasten am außenseitigen Ende ein Kopf (8) mit oder ohne Umlenkrollen vorgesehen ist **dadurch gekennzeichnet, dass** der Kopf derart ausgebildet ist, dass alle zum Kopf gehörenden Teile außerhalb des freien Querschnittes dieses Innenkastens angeordnet sind,
so dass für eine Verlängerung des Auslegers ein weiterer Auslegerkasten in diesen Innenkasten einschiebbar ist,
dass an der Innenseite des Kopfes (8) sich diametral gegenüberliegend je eine nach vorne offene Verbolzungsgabel (3) angeordnet ist, in die die Verriegelungsbolzen (4) des einzuschiebenden neuen Innenkastens (2) zu dessen Zentrierung einführbar sind und dass das Teleskopiersystem (6,10) mit der Sicherungs- und Verriegelungseinheit (7) zum Ankoppeln dieses Innenkastens bis zur Position des Verriegelungsbolzens (4) vorfahr- bzw. ausfahrbar ist.

## Claims

1. A telescopic boom, in particular a telescopic boom for a mobile crane, with a base box section (1), in which one or more inner box sections are guided substantially coaxially in one another, which box sections can be selectively retracted and extended in succession by a telescoping system (6, 10) formed as a hydraulic cylinder/piston system, the hydraulic cylinder/piston system being fixed in the base box section at one of its two ends and being able to be coupled with its extendable part to the inner box section which is to be displaced in each case by means of a securing and locking unit (7) and the respective inner box section being able to be mechanically locked with respect to the next-largest inner box section or the base box section in at least one retracted position and in its extended position in each case by a bolting means which can be actuated by the securing and locking units (7), and able to be unlocked immediately before the displacement for performing the coupling operation, and with a head (8) with or without deflecting pulleys being provided on the initially innermost inner box section on the outside end, **characterised in that** the head is formed such that all the parts belonging to the head are arranged outside the free cross-section of this inner box section, so that for lengthening of the boom a further boom box section can be inserted into this inner box section, **in that**, located diametrically opposite one another, one bolting fork (3) in each case which is open towards the front is arranged on the inside of the head (8), into which fork the locking bolts (4) of the new inner box section (2) which is to be inserted can be introduced for centring thereof, and **in that** the telescoping system (6, 10) with the securing and locking unit (7) can be advanced or extended up to the position of the locking bolt (4) for coupling this inner box section.

## Revendications

1. Flèche télescopique, en particulier flèche télescopique pour grue mobile, comprenant une caisse de base (1), dans laquelle est ou sont guidées une ou plusieurs caisses sensiblement coaxialement l'une dans l'autre, qui peuvent être insérées et déployées au choix l'une après l'autre par un système télescopique (6, 10) conformé rn système à cylindre-piston hydraulique, dans laquelle le système à cylindre-piston hydraulique est fixé, à une de ses deux extrémités, dans la caisse de base et peut être couplé, par sa partie extensible, au moyen d'une unité de fixation et de verrouillage (7), sur la caisse interne respectivement à déplacer et la caisse interne respective peut être verrouillée mécaniquement, dans au moins une position insérée et dans sa position déployée, respectivement, par un dispositif de boulonnage qui peut être commandé par les unités de fixation et de verrouillage (7) par rapport à la caisse immédiatement la plus grande ou à la caisse de base et directement déverrouillée avant l'opération de réalisation du couplage, et dans laquelle il est prévu, sur la caisse interne située le plus à l'intérieur, à l'extrémité côté externe, une tête avec ou sans poulies de renvoi, **caractérisé en ce que**
la tête est conformée de manière que toutes les parties appartenant à la tête soient aménagées à l'extérieur de la section transversale libre de cette caisse interne afin que, pour effectuer un allongement de la flèche, une autre caisse de la flèche puisse être insérée dans cette caisse interne,
il est agencé, sur le côté interne de la tête (8), en regard diamétral, respectivement un étrier de boulonnage (3) ouvert vers l'avant, dans lequel les boulons de verrouillage (4) de la nouvelle caisse interne (2) à insérer puissent être guidés afin de les centrer et
le système télescopique (6, 10) puisse être avancé ou déployé avec l'unité de fixation et de verrouillage (7) pour coupler cette caisse interne jusque dans la position du boulon de verrouillage (4).
